# DEMANDE DE BREVET EUROPEEN

(11) **EP 4 760 417 A1**
(43) Date de publication de la demande: **17.06.2026**
(21) Numéro de dépôt: 24219205.2
(22) Date de dépôt: 11.12.2024
(51) Int. Cl.: G04D 7/00, G04D 7/12

(54) **PROCÉDÉ DE VÉRIFICATION DE LA CHAÎNE CINÉMATIQUE D'AFFICHAGE D'UNE MONTRE OU D'UNE TÊTE DE MONTRE EN AVAL DE SON OSCILLATEUR**

(71) Demandeur: Omega SA, 2502 Bienne (CH)
(72) Inventeur: HUNDZINGER Alexandre, Neuchâtel / 2000 (CH); HAEBERLI Anthony, Bienne / 2502 (CH); ACHARD Justin, Cortaillod / 2016 (CH)
(74) Mandataire: ICB SA

(57) **Abrégé**

Un aspect de l'invention concerne un procédé de vérification de l'affichage d'une tête de montre, où on assure à la tête de montre une marche continue de 24 heures, on effectue à un instant initial a une prise de vue optique initiale de l'aiguillage en référence à des points fixes, on effectue après au moins 24 heures à un instant final mesuré sur une horloge de référence une prise de vue optique finale de l'aiguillage en référence aux points fixes, on établit les positions dudit aiguillage audits instants initial et final par des moyens de reconnaissance visuelle, on calcule la différence entre la position de référence par rapport à l'horloge de référence, et la position réelle de l'aiguillage, et on affiche la valeur de l'écart d'état mesuré.

## Description

### Domaine technique de l'invention

L'invention concerne un procédé de vérification de la chaîne cinématique d'affichage d'une montre ou d'une tête de montre en aval de son oscillateur simultanément aux tests réalisés communément dans l'horlogerie, sur un ensemble de stations de test.

L'invention concerne le domaine des contrôles de marche et d'état horlogers.

### Arrière-plan technologique

Il est impératif, pour justifier d'une certaine précision chronométrique, d'effectuer des contrôles de marche préalablement à la finition d'une tête de montre ou d'une montre. Ces contrôles de marche se concentrent sur la qualité de l'oscillateur, dans le cas d'une montre mécanique. Toutefois la précision d'affichage, qui concerne le contrôle d'état, concerne non seulement l'oscillateur (ou régulateur), mais aussi l'organe moteur, le mécanisme de réglage d'affichage, et l'ensemble des rouages, en particulier le rouage de finissage et l'entraînement des indicateurs, notamment des aiguilles. Un jeu dans les engrenages est responsable d'une incertitude sur la mesure visuelle de ces indicateurs ou aiguilles. Un glissement des indicateurs ou aiguilles sur leurs pivots est généralement bien supérieur à l'incertitude de mesure. Enfin une erreur de transmission (nombre de dents) est un des cas le plus critique, pouvant générer, en cas de perte d'une dent, un défaut supérieur à 100 secondes par jour.

Les performances du meilleur oscillateur peuvent ainsi être masquées par un défaut purement mécanique ou cinématique : faux-rond, défaut de lubrification, dent endommagée ou manquante, jeu d'engrenage, glissement sur pivot, frottement des aiguilles, ou autre.

Il est donc important de procéder à un contrôle de synchronisation de l'affichage pour une tête de montre ou une montre comportant un mouvement mécanique. Et le contrôle d'affichage classiquement effectué lors de la mise à l'heure ne concerne généralement pas par construction la transmission de l'affichage lors du fonctionnement de la montre.

La chaîne cinématique d'affichage étant vérifiée de manière indépendante, les tests de mesure d'état d'une montre ou d'une tête de montre peuvent être réalisés sans l'affichage de la montre ou tête de montre, et donc uniquement sur le régulateur.

### Résumé de l'invention

L'invention se propose donc d'effectuer un contrôle de synchronisation d'affichage, pour éviter la livraison d'une pièce d'horlogerie comportant un de ces défauts.

A cet effet, l'invention concerne un procédé selon la revendication 1.

### Brève description des figures

Les buts, avantages et caractéristiques de l'invention apparaîtront mieux à la lecture de la description détaillé qui va suivre, en référence aux figures annexées, où :
- la figure 1 illustre une séquence particulière convenant bien à la mise en oeuvre de l'invention, avec des opérations menées en parallèle au fil du temps ; la ligne supérieure montre des opérations de remontage, la ligne suivante montre une séquence d'opérations, en mouvement intégré dans une tête de montre, ces opérations étant des opérations de contrôle de comportement magnétique, de contrôle acoustique de précision journalière, de contrôle d'étanchéité; la ligne inférieure de la figure concerne des contrôles optiques; la partie médiane de la figure détaille la première des mesures acoustiques de précision journalière, avec une succession de mesures dans les différentes positions chronométriques normalisées, à deux températures différentes ;
- la figure 2 est un diagramme montrant l'horodatage des tic et tac du mouvement, avec les instants de premier et dernier dégagements, d'impulsion et de chute.

### Description détaillée de l'invention

L'invention concerne un procédé de vérification de la chaîne cinématique d'affichage d'une montre ou d'une tête de montre en aval de son oscillateur, en utilisant une mesure simultanée de la marche d'une montre ou d'une tête de montre par prise d'état optique des aiguilles et mesure acoustique continue ou pseudo continue sur un ensemble de stations de test.

Selon ce procédé, on assure à ladite montre ou tête de montre une marche continue sur une durée de mesure TM d'au moins 24 heures, idéalement de plusieurs jours en fonction de la précision de mesure souhaitée, soit en fournissant à cette montre ou tête de montre une source d'énergie capable de la maintenir en fonction pendant au moins la durée de mesure TM, d'au moins 24 heures de marche, soit en équipant la station de test d'un dispositif de remontage et/ou de remuage avec lequel on remonte ou remue la montre ou tête de montre pour son réarmement pendant au moins cette durée de mesure TM, au moins 24 heures, ou encore à la fois en fournissant à la montre ou tête de montre une source d'énergie capable d'une certaine réserve de marche et en équipant ladite station de test d'un dispositif de remontage et/ou de remuage avec lequel on remonte ou remue ladite montre ou tête de montre pour son réarmement pendant la durée de mesure TM d'au moins 24 heures.

On effectue à un instant t0 initial au moins une prise de vue optique initiale de l'aiguillage de cette montre ou tête de montre, en référence à des points fixes de la montre ou tête de montre, et/ou à des points fixes que comporte un outillage porteur de la montre ou tête de montre.

Directement après la prise de vue initiale, la montre ou la tête de montre est placée dans un appareil possédant une horloge de référence et un système de détection des tics et des tacs, pour effectuer une mesure acoustique continue ou pseudo continue du régulateur durant toute la période de temps t.

On effectue ainsi une mesure acoustique continue ou pseudo continue de l'oscillateur ou du régulateur comparativement de ladite montre ou tête de montre entre la prise de vue optique initiale et la prise de vue optique finale permettant de déterminer l'écart de marche.

A la fin du temps t, après la durée de mesure TM, la marche de la montre est évaluée acoustiquement en comptant le nombre de tics et de tacs par rapport au temps écoulé.

On sait que de nombreuses possibilités de stress de la montre peuvent affecter sa marche entre les deux prises d'état, à savoir, les mouvement dynamique, statique, température, humidité.

Et, à cet instant final t0+t mesuré sur une horloge de référence, au moins une prise de vue optique finale de l'aiguillage de la montre ou tête de montre en référence est réalisée à des points fixes de la montre ou tête de montre, et/ou respectivement à des points fixes que comporte l'outillage. On établit les positions de cet aiguillage à l'instant initial t0 et à l'instant final t0+t par des moyens de reconnaissance visuelle, dont on équipe la station de test. On calcule la différence entre, d'une part la position de référence par rapport à l'horloge de référence, et d'autre part la position réelle de l'aiguillage, et on affiche la valeur de l'écart d'état mesuré.

La mesure optique permet donc en particulier d'assurer un contrôle chronométrique de la partie moteur + oscillateur et de la partie d'affichage de la montre, alors que la mesure acoustique assure le contrôle chronométrique uniquement de la partie moteur + oscillateur du mouvement.

Pour déterminer la synchronisation de l'affichage, on réalise la différence entre la marche de la montre ou tête de montre déterminée par prise d'état optique de l'affichage et la marche de la montre déterminée par comptage des tics et tacs de manière acoustique continue ou pseudo continue, Cette différence sera proche de 0 si la montre est exempte de problème d'affichage, indépendamment de la performance de son oscillateur.

On comprend que l'invention porte sur une comparaison du temps comptabilisé par le régulateur en acoustique et du temps comptabilisé par l'affichage. La durée de ce temps n'influe que sur la précision de la mesure comparative qu'on l'on souhaite effectuer.

Dans une mise en oeuvre avantageuse du procédé, on réalise chaque mesure optique par plusieurs prises de vue, en déterminant la moyenne des positions d'aiguille identifiées par chacune des prises de vue pour diminuer l'incertitude de mesure.

Plus particulièrement, selon ce procédé, entre l'instant initial et l'instant final, on soumet la montre ou tête de montre à des mouvements dynamiques dans l'espace, à des remontages, à des attentes dans des positions chronométriques normalisées, ou tout autre stress pour le régulateur et le mécanisme d'affichage de la tête de montre ou montre selon des normes officielles tel que la norme ISO 3159, ou des normes internes, ou autres.

Plus particulièrement, on soumet la montre ou tête de montre à des mouvements dans l'espace, pour effectuer des contrôles de marche dans les positions chronométriques normalisées et déterminer les valeurs d'écart de marche dans lesdites positions chronométriques normalisées, et on compare les valeurs d'écart de marche d'une part, et la valeur de l'écart d'état d'autre part, en référence à des spécifications internes, pour autoriser ou interdire la poursuite de la fabrication de la montre ou tête de montre.

Plus particulièrement, on effectue des contrôles de marche intermédiaire dans les positions chronométriques normalisées par des mesures acoustiques instantanées ou continues, en partie ou en totalité.

Plus particulièrement encore, on procède, à au moins un instant intermédiaire entre cet instant initial et cet instant final, à au moins un contrôle intermédiaire au cours duquel on effectue au moins une prise de vue optique intermédiaire de l'aiguillage de la montre ou tête de montre en référence audits points fixes, on établit les positions de l'aiguillage à cet instant initial et à cet instant intermédiaire par les moyens de reconnaissance visuelle, on calcule la différence entre, d'une part la position de référence par rapport à ladite horloge de référence, et d'autre part la position réelle de l'aiguillage, et on affiche la valeur de l'écart d'état mesuré à cet instant intermédiaire.

Plus particulièrement, entre l'instant initial et l'instant final, on soumet la montre ou tête de montre à un passage en étuve dans des conditions de durée, température et hygrométrie prédéfinies.

Plus particulièrement, on enferme et abloque ladite montre ou tête de montre dans une boîte de manipulation, qu'on choisit transparente, et on effectue la totalité des manipulations entre ledit instant initial excepté et ledit instant final avec ladite montre ou tête de montre dans ladite boîte de manipulation.

Plus particulièrement encore, on effectue la au moins une prise de vue initiale avant l'insertion de la montre ou tête de montre dans la boîte de manipulation, et la au moins une prise de vue finale après l'extraction de la montre ou tête de montre de la boîte de manipulation.

Dans un mode particulier, on applique ce procédé de vérification à une montre mécanique.

On notera que les mesures acoustiques dans l'horlogerie sont dites instantanées (généralement 40 secondes), alors que dans le cas de l'invention, il s'agit d'une mesure continue acoustique ou pseudo continue afin d'assurer le comptage de chaque tic tac de la montre pendant toute la durée d'observation entre les deux prises d'état visuelles.

Une mise en oeuvre particulière, nullement limitative, du procédé selon l'invention, est décrite en détail ci-après.

L'évolution des exigences pour la certification de mouvements et de montres mécaniques résistant aux champs magnétiques de 1,5 T (15 000 G), METAS N001 v 1.2, est compatible avec une mesure opto-acoustique des montres et têtes de montre. Plus particulièrement on utilise une technologie basée sur leur conditionnement dans des boîtes de test acoustique, décrites en particulier dans les documents EP3410234, EP3812847, EP22209439.3, CH001445/2022, EP22209441.9, CH001404/2022, universelles et compatibles avec des têtes de montre, pour une précision de ± 50 ms/jour. Ces boîtes de test, souvent conçues pour des lots de dix pièces ou davantage, contiennent avantageusement les montres ou têtes de montres.

On effectue la vérification de synchronisation d'affichage avec prise d'état optique des aiguilles de seconde et/ou de minute. Dans une variante « secondes et minutes » on vérifie la synchronisation de l'affichage sur une durée d'environ 6 jours (au moins 120 heures), cela dans le but de minimiser l'incertitude de mesure.

La figure 1 illustre une séquence particulière convenant bien à la mise en oeuvre de l'invention. Sur la ligne supérieure on peut voir une suite d'opérations de remontage R1, ..., Rn, pour assurer l'entretien de la marche : en début de chaque cycle décrit dans les exigences METAS N001, un remontage est effectué. En-dessous on voit une suite de cycles qui sont des opérations de contrôle de comportement magnétique, de contrôle de précision journalière, de contrôle d'étanchéité, dont l'ordre et le nombre peuvent être modifiés sans s'éloigner de l'invention dans les limitations des exigences METAS N001.

En préparation des tests en tête de montre selon les exigences METAS N001, la tête de montre est placée dans une boîte de test acoustique telle qu'également citée plus haut.

De préférence chaque boîte de test acoustique contient un lot, par exemple de dix têtes de montre; ce lot subit alors ensemble la totalité de ces contrôles finaux de marche et d'état.

La suite des opérations est de préférence menée de façon automatisée et robotisée : chaque manipulation dans l'espace est appliquée à la boîte de test acoustique, chaque test sous température contrôlée ou hygrométrie contrôlée, ou pression contrôlée, ou autre, concerne la boîte entière.

La première opération de contrôle 10 est un contrôle chronométrique de précision journalière PJ1, avec différents orientations de la boîte de test acoustique dans l'espace, et au cours duquel on utilise des microphones, notamment piézoélectriques, dans la boîte de test acoustique au contact de la tête de montre, pour écouter le tic-tac et isoler les instants caractéristiques d'un oscillateur de montre mécanique : dégagement, impulsion, chute, communs aux échappements à ancre suisse et aux échappements co-axiaux, même si ces instants ne correspondent pas tout à fait à des contacts entre les mêmes surfaces. Cette première opération de contrôle 10 est menée, selon les exigences METAS N001 pour le détail des températures et des positions.

Suivent :
- une opération de contrôle de fonctionnement sous champ magnétique 20,
- une deuxième opération de contrôle chronométrique 30 similaire à la première 10 selon le détail ci-dessus, et selon les exigences METAS N001 pour le détail des températures,
- une opération de démagnétisation 40,
- une troisième opération de contrôle chronométrique 50 similaire à la première 30 selon le détail ci-dessus, et selon les exigences METAS N001 pour le détail des températures,
- une quatrième opération de contrôle chronométrique 60 similaire à la première 10 selon le détail ci-dessus, et selon les exigences METAS N001 pour le détail des températures,
- une opération 70 de contrôle de la réserve de marche (cycle 7 de la METAS N001),
- avant de procéder à un contrôle d'étanchéité.

En parallèle avec les tests acoustiques on voit, sur la ligne inférieure, les tests optiques placés de manière avantageuse lors des manipulations de la tête de montre pour confirmer ou infirmer la synchronisation d'affichage.

La vérification de synchronisation d'affichage est faite avec une prise d'état optique des aiguilles de seconde et de minute. La reconnaissance optique des aiguilles met en oeuvre une série de mesures continues, pendant une durée d'observation de 60 secondes permettant d'éliminer les artéfacts de la prise de vue optique, pour déterminer l'avance ou le retard d'une tête de montre ou d'une montre entre deux états. Pendant cette durée, chaque acquisition est datée, et un algorithme de correspondance des formes recherche la tête de montre ou la montre, en position et orientation, et les aiguilles.

La technologie des boîtes de test acoustique est compatible avec des têtes de montre pour mesurer une précision de +/- 50 ms/jour voire de +/- 10ms par jours si un étalonnage de l'horloge de référence embarquée dans chaque boite est réalisé en amont des mesures.

Le dispositif de mesure acoustique et de traitement, ainsi que sa mise en oeuvre, sont décrits précisément aux §0014 à §0021 et aux figures 4 à 6 du document EP3812847. En résumé, le système de mesure acoustique continue a pour objectif d'horodater les chocs de l'oscillateur du mouvement. Une centrale de pilotage a pour objectif de traiter ces horodatages, et de déterminer la précision journalière des têtes de montre présentes dans la boîte de test acoustique.

Pour des raisons de quantité de données et de consommation d'énergie (calcul processeur), les signaux correspondant aux têtes de montres montée dans la boîte de test acoustique, notamment dix, sont découpés temporellement en trains de signaux. On peut adapter le nombre de canaux activés, et la longueur des trains de signaux, en fonction du micro-logiciel embarqué. Chaque train de signaux doit avoir une durée minimale de 5 secondes, pour permettre à l'algorithme de se configurer, et être assez précis sur la détection de la chute ; on utilise environ 2 secondes pour la détection des seuils de bruit et pour la classe de fréquence, et environ 3 secondes pour accumuler assez de données pour estimer l'impulsion et la chute, par superposition.

L'algorithme embarqué détermine alors l'horodatage des chocs des tics et des tacs. Au début de chaque train de mesure, l'algorithme détecte la fréquence par classification par pas de 0,5 Hz entre 2 Hz et 5 Hz, puis détecte le niveau de bruit dans les zones de silence afin de déterminer le seuil pour détecter le dégagement. Les dégagements des tics et des tacs sont ainsi identifiés par un passage de seuil. Les informations étant un modulo de la fréquence du mouvement, les premiers et derniers dégagements sont conservés. La chute et l'impulsion sont horodatés par superposition des signaux. Ces horodatages sont donc disponibles uniquement pour les derniers tic et tac, afin d'avoir un maximum de données pour la superposition. La figure 2 montre, en trait plein, l'horodatage du tic, et en trait interrompu l'horodatage du tac, et ne montre que le premier tic-tac et le dernier tic-tac de chaque train de mesures. Chaque train de mesure a une durée TH, par exemple 10 secondes, les trains de mesure sont séparés entre eux. Pour l'horodatage du tic, t1 est le premier dégagement, t2 le dernier dégagement, t3 la détection de l'impulsion, t4 la détection de la chute ; pour l'horodatage du tac, t5 est le premier dégagement, t6 le dernier dégagement, t7 la détection de l'impulsion, t8 la détection de la chute.

La mesure acoustique de marche diurne avec la boîte de test acoustique est validée par mesures comparatives avec les mesures optiques ainsi effectuées. On constate une convergence relativement rapide (après 24 heures environ) entre les mesures acoustiques et les mesures optiques.

Un tel procédé de mesure opto-acoustique en parallèle pendant une durée de 120 heures permet d'atteindre une incertitude de mesure de la synchronisation de l'affichage de de l'ordre de 5 secondes/jour sur l'aiguille des minutes et de 100 ms sur l'aiguille des secondes, assurant la détection fiable des dysfonctionnements possibles de l'affichage.

Une gamme opératoire-type, non limitative, comporte les séquences suivantes :
- A Mise en boîte de mesure acoustique
- B Remonter
- C Attendre 24h
- D Contrôler précision journalière 01
- E Remonter
- F Mise en conditionnement standard
- G Contrôler le fonctionnement sous champ magnétique
- H Prendre état MS 0h
- I Mise en boite de mesure acoustique
- J Contrôler la précision journalière 02
- K Démagnétiser
- L Remonter
- M Attendre 24h
- N Contrôler la précision journalière 03
- O Remonter
- P Attendre 24h
- Q Contrôler la précision journalière 04
- R Remonter
- P
- S Attendre 48h
- T Mise en conditionnement standard
- U Prendre état MS 0h
- V Contrôler RM
- W Contrôler SA
- X Contrôler étanchéité
- Y Mise en magasin.
En particulier les opérations A à S, à l'exception des opération G et H, sont effectuées en tête de montre dans une boîte de test acoustique, laquelle est soumise à des mouvements imprimés par une remueur, ainsi qu'à des passages programmés en étuve. En somme, l'invention met à profit les conditionnements techniques : standard compatible pour la vision et la manipulation pour les tests sous champ magnétique et boîtes de test acoustique, déjà développés, pour satisfaire aux exigences METAS N001 et garantir un cycle de contrôle parfaitement sécurisé et sans intervention humaine susceptible de biaiser l'un des contrôles.

## Revendications

1. Procédé de vérification de la chaîne cinématique d'affichage d'une montre ou d'une tête de montre en aval de son oscillateur, simultanément aux tests sur un ensemble de stations de test, selon lequel on utilise une mesure simultanée de la marche d'une montre ou d'une tête de montre par prise d'état optique des aiguilles et mesure acoustique continue ou pseudo continue sur un ensemble de stations de test, et on assure à ladite montre ou tête de montre une marche continue sur une durée de mesure TM d'au moins 24 heures, soit en fournissant à ladite montre ou tête de montre une source d'énergie capable de la maintenir en fonction pendant au moins ladite durée de mesure TM, soit en équipant ladite station de test d'un dispositif de remontage et/ou de remuage avec lequel on remonte ou remue ladite montre ou tête de montre pour son réarmement durant au moins ladite durée de mesure TM.

2. Procédé de vérification selon la revendication 1, selon lequel on effectue à un instant initial t0 au moins une prise de vue optique initiale de l'aiguillage de ladite montre ou tête de montre en référence à des points fixes de ladite montre ou tête de montre, et/ou à des points fixes que comporte un outillage dans laquelle est renfermée et abloquée ladite montre ou tête de montre, et on effectue après au moins ladite durée de mesure TM à un instant final mesuré sur une horloge de référence au moins une prise de vue optique finale de l'aiguillage de ladite montre ou tête de montre en référence à des points fixes de ladite montre ou tête de montre, et/ou à des points fixes que comporte ledit outillage, on établit les positions dudit aiguillage audit instant initial et audit instant final par des moyens de reconnaissance visuelle, dont on équipe ladite station de test, on calcule la différence entre d'une part la position de référence par rapport à ladite horloge de référence, et d'autre part la position réelle de l'aiguillage, et on affiche la valeur de l'écart d'état mesuré.

3. Procédé de vérification selon les revendications 1 et 2, selon lequel on effectue une mesure acoustique continue ou pseudo continue de l'oscillateur ou du régulateur comparativement de ladite montre ou tête de montre entre la prise de vue optique initiale et la prise de vue optique finale permettant de déterminer l'écart de marche.

4. Procédé de vérification selon la revendication 3, selon lequel, après ladite durée de mesure TM, la marche de la montre est évaluée acoustiquement en comptant le nombre de tics et de tacs par rapport au temps écoulé.

5. Procédé de vérification selon l'une des revendications 1 à 4, selon lequel, entre ledit instant initial et ledit instant final, on soumet ladite montre ou tête de montre à des mouvements dynamiques dans l'espace dynamique, pour effectuer un remontage de ladite montre ou tête de montre, et/ou pour effectuer des contrôles de marche dans les positions chronométriques normalisées.

6. Procédé de vérification selon l'une des revendications 1 à 5, selon lequel, entre l'instant initial et l'instant final, on soumet la montre ou tête de montre à des attentes dans des positions chronométriques normalisées, et/ou à tout autre stress pour le régulateur et le mécanisme d'affichage de la tête de montre ou montre.

7. Procédé de vérification selon la revendication 5 ou 6, selon lequel on soumet ladite montre ou tête de montre à des mouvements dans l'espace, pour effectuer des contrôles de marche dans les positions chronométriques normalisées et déterminer les valeurs d'écart de marche dans lesdites positions chronométriques normalisées, et on compare lesdites valeurs d'écart de marche d'une part, et ladite valeur de l'écart d'état d'autre part, en référence à des spécifications internes, pour autoriser ou interdire la poursuite de la fabrication de ladite montre ou tête de montre.

8. Procédé de vérification selon l'une des revendications 5 à 7, selon lequel on effectue lesdits contrôles de marche dans les positions chronométriques normalisées par des mesures acoustiques.

9. Procédé de vérification selon l'une des revendications 1 à 8, selon lequel, entre ledit instant initial et ledit instant final, on soumet ladite montre ou tête de montre à un passage en étuve dans des conditions de durée, température et hygrométrie prédéfinies.

10. Procédé de vérification selon l'une des revendications 1 à 9, selon lequel on enferme et abloque ladite montre ou tête de montre dans une boîte de manipulation, qu'on choisit transparente, et on effectue la totalité des manipulations entre ledit instant initial excepté et ledit instant final avec ladite montre ou tête de montre dans ladite boîte de manipulation.

11. Procédé de vérification selon la revendication 10, selon lequel on effectue ladite au moins une prise de vue initiale avant l'insertion de ladite montre ou tête de montre dans ladite boîte de manipulation, et ladite au moins au moins une prise de vue finale après l'extraction de ladite montre ou tête de montre de ladite boîte de manipulation.

12. Procédé de vérification selon l'une des revendications 1 à 10, selon lequel on l'applique à une montre mécanique.
